# EUROPÄISCHE PATENTSCHRIFT

(11) **EP 0 079 010 B1**
(45) Veröffentlichungstag und Bekanntmachung des Hinweises auf die Patenterteilung: **11.06.1986**
(21) Anmeldenummer: 82110013.8
(22) Anmeldetag: 29.10.1982
(51) Int. Cl.: G08B 17/10, G08B 29/00

(54) **Rauchdetektor**
Smoke detector
Détecteur de fumée

(30) Priorität: 11.11.1981 CH 7248/81
(43) Veröffentlichungstag der Anmeldung: 18.05.1983
(73) Patentinhaber: CERBERUS AG, CH-8708 Männedorf (CH)
(72) Erfinder: Muggli, Jürg, Dr. sc. nat., CH-8708 Männedorf (CH); Güttinger, Heinz, Dipl.-Ing.ETH, CH-8708 Männedorf (CH); Horvath, Zoltan, Dipl.-Ing., CH-8708 Männedorf (CH)
(74) Vertreter: Tiemann, Ulrich, Dr.-Ing.

## Beschreibung

Die Erfindung geht aus von einem Rauchdetektor der im Oberbegriff des Patentanspruchs 1 definierten Gattung. Ein solcher Rauchdetektor ist aus der japanischen veröffentlichten Patentanmeldung Nr. 54-85786 bekannt.

Ferner ist aus der WO-PA 80/1326 und der EP-PA-14779 ein Rauchdetektor bekannt, bei welchem eine Strahlungsquelle von einem Impulsgeber angesteuert wird und kurzdauernde Strahlungsimpulse aussendet. Der Empfänger nimmt die Strahlung auf, welche von Rauch im Streuvolumen gestreut, aber auch solche, die von den Wänden reflektiert wird. Zur Kompensation von Alterung und Temperaturgang vom Sender und Empfänger ist (z.B. in US-PS 4'180'742) bereits vorgeschlagen worden, bei einem mit Gleichlicht betriebenen Streulichtmelder mit einer zweiten, identischen Empfangszelle das ausgesandte Licht des Senders zu messen und zu regeln. Dies genügt aber nicht zur Kompensation aller möglichen Veränderungen durch Verschmutzung.

Der Erfindung liegt die Aufgabe zu Grunde, einen Rauchdetektor zu schaffen, dessen Funktionsfähigkeit durch keine Art von Verschmutzung beeinträchtigt wird und dessen Rauchempfindlichkeit über längere Zeiträume stabil bleibt. Eine weitere Aufgabe der Erfindung besteht darin, einen Rauchdetektor zu schaffen, der ein Störsignal abgibt, wenn seine Verschmutzung so weit fortgeschritten ist, dass seine Funktionsfähigkeit beeinträchtigt werden könnte.

Diese Aufgabe wird erfindungsgemäss durch die im kennzeichnenden Teil des Patentanspruches 1 definierten Merkmale gelöst.

Bevorzugte Ausführungsformen und weitere Ausgestaltungen der Erfindung sind in den abhängigen Ansprüchen definiert.

Einer vorteihalfe Ausgestaltung des erfindungsgemässen Rauchdetektors ist im Patentanspruch 2 angegeben. Der Hauptstrahlungsempfänger ist zentralsymetrisch oben positioniert, der Referenzempfänger etwas seitlich oben im direkten Strahlungsgang der Quelle. Bei dieser Art der Positionierung wird Staub nur auf der Strahlungsquelle abgelagert. Kondensation aus Gasen hingegen wird gleichmässig Hauptempfänger und Referenzempfänger belegen. Die Regelung der Lichtleistung des Senders durch die Messung des Signals der Referenzzelle ergibt deshalb ein vom Rauch erzeugtes Streusignal auf der Hauptempfangszelle, welches unabhängig von der Verschmutzung des Melders ist.

Die elektronische Schaltung gemäss einer weiteren Ausgestaltung besteht im wesentlichen aus einem Oszillator zur durch die Referenzzelle geregelten Stromversorgung der Strahlungsquelle, einem Verstärker und einem Schwellenwertdetektor mit Differentialeigenschaften. Bei sehr langsamer Veränderung des Ausgangsimpulses, wie sie durch Verschmutzung erzeugt werden kann, wird Schwellenwert mit der Höhe des Ausgangsimpulses verschoben. Bei schneller Erhöhung des Ausgangsimpulses, wie es durch Feuer entstandener Rauch erzeugt, verändert sich der Schwellenwert nur unwesentlich, und bei Erreichen einer bestimmten Empfangshöhe wird die Kippstufe ausgelöst. Der Schwellenwertdetektor mit Differentialeigenschaften vermag somit die langsamen Aenderungen des Ausgangsimpulses zu korrigieren. Die Kombination dieses Schwellenwertdetektors mit dem durch die Referenzzelle gesteuerten Strahlungspuls ergibt einen Rauchdetektor, der seine Rauchempfindlichkeit auch bei stärkerer Verschmutzung nicht verändert. Ausserdem werden die Alterung der Strahlungsquelle und die Temperaturabhängigkeit korrigiert.

Es hat sich als vorteilhaft erwiesen, in der vorerwähnten Schaltung Mittel vorzusehen, durch welche ein Sperrpuls erzeugt wird (beispielsweise durch einen elektrischen Puls eines Oszillators), sowie Mittel, durch welche die Differenz dieses Sperrpulses und des Ausgangsimpulses des Strahlungsempfängers gebildet wird, welche dann als Rückstellsignal einer Zähleinrichtung zugeführt wird, wobei die Zähleinrichtung bei Ausbleiben des Rückstellsignals weitergeschaltet wird und bei Erreichen eines vorbestimmten Zählerstandes ein Alarmsignal auslöst. Eine derart verbesserte Schaltung ist besonders unempfindlich gegen elektrische Störungen, insbesondere hochfrequente elektrische Störungen, da diese höchstens ein zusätzliches Rückstellsignal für die Zähleinrichtung erzeugen können, wodurch der Rauchdetektor gegen die Auslösung von Fehlalarmen sicherer wird.

Ausserdem kann die Regelung der Strahlungsquelle auch folgendermassen zur Auslösung eines Störsignals verwendet werden: Solange die Strahlungsquelle durch die Referenzzelle voll nachgeregelt werden kann, behält der Rauchdetektor eine unveränderte Rauchempfindlichkeit. Sobald dieser Schaltkreis an die Grenzen der Regelungsmöglichkeit kommt, kann dies detektiert werden, und ein Störsignal kann ausgelöst werden. Ein solcher Detektor löst also ein Störsignal aus, solange er zwar noch eine kaum veränderte Rauchempfindlichkeit besitzt, aber durch weitere Verschmutzung oder Alterung der Strahlungsquelle bald unempfindlich werden würde.

Eine Ausführungsform des erfindungsgemässen Rauchdetektors wird im folgenden anhand der Figuren näher erläutert.
Fig. 1 zeigt einen Rauchdetektor mit Referenzzelle.
Fig. 2 stellt die Schaltung eines bevorzugten Ausführungsbeispieles dar.
Fig. 3 stellt eine weitere Schaltung mit digitaler Nachführung dar.

In Fig. 1 ist im Schnitt der Aufbau eines erfindungsgemässen Rauchdetektors dargestellt. Die Strahlungsquelle 1 sendet hohlkegelförmig Strahlung in den umschlossenen Raum des Detektors aus. Eine Zentralblende 50 hält direkte Strahlung vom Strahlungsempfänger 16 fern. Hingegen ist die Referenzzelle 12 im Strahlungskegel positioniert. Durch diese Anordnung wird erreicht, dass Strahlungsempfänger 16 und Referenzzelle 12 gleich stark verschmutzen. Insbesondere lagert sich Staub hauptsächlich auf der Strahlungsquelle 1 ab und beeinflusst damit Referenz- und Streulichtsignal gleichermassen.

Bei der in Fig. 2 dargestellten Schaltung einer Ausführungsform des erfindungsgemässen Rauchdetektors liegen zwischen zwei Gleichspannung führenden Leitungen L, und L₂ ein Strahlungssender S, ein Strahlungsaufnehmer A, ein Korrelator C, ein Schwellenwertdetektor N, ein Integrator t, eine Alarm-Kippstufe K und eine Ueberwachungsschaltung mit Kippstufe U.

Der Strahlungssender S besteht aus einem Oszillator, der in einem Zeitabstand von etwa zwei Sekunden einen Strom von zirka einem Ampere etwa 100 µs durch die Strahlungsquelle 1 leitet. Die Strahlungsquelle 1 besteht aus einer Licht oder IR-Strahlung emittierenden Diode. Der Oszillator besteht aus dem Leistungstransistor 2 mit zugehörigem Begrenzungswiderstand 3, aus der aus Transistor 4 mit zugehörigem Begrenzungswiderstand 5 bestehenden Ansteuerschaltung, sowie aus dem aus Widerstand 7 und Kondensator 6 bestehenden Rückkopplungsglied. Der grosse Kondensator 10 liefert den Strompuls für die Strahlungsquelle 1; er wird über den Widerstand 11 aufgeladen. Der Strompuls wird ausgelöst, wenn die Widerstände 8 und 9 an der Basis des Transistors 4 die Spannung liefern, welche diesen leitend macht.

Der Strom durch die Leuchtdiode (Strahlungsquelle 1) wird über die Referenzzelle (Fototransistor 12) mit Messwiderstand 13 und Rückkopplungswiderstand 14 geregelt. Sobald die Spannung am Widerstand 13 hoch genung ist, wird der Transistor 15 etwas leitend und reduziert damit den Basisstrom des Leistungstransistors 2. Statt eines Fototransistors kann natürlich auch eine Fotozelle verwendet werden.

Der Strahlungsaufnehmer A besteht aus dem als Fotozelle ausgebildeten Strahlungsempfänger 16 und dem zweistufigen Verstärker, bestehend aus den Transistoren 17 und 18, den Kollektorwiderständen 22 und 23, dem Emitterwiderstand 20 mit parallelem Kondensator 21 zur höheren Pulsverstärkung und dem Rückkopplungswiderstand 19. Ueber Widerstand 24 und Kondensator 25 wird aus dem Oszillator der Sperrpuls erzeugt. Am Kollektor von Transistor 18 erscheint über dem Kopplungskondensator 26 somit ein negativer Sperrpuls, wozu in positiver Richtung der verstärkte Ausgangsimpuls dazugezählt wird. Statt einer Fotozelle kann als Strahlungsempfänger 16 auch ein Fototransistor verwendet werden: dieser würde gleichzeitig den Transistor 17 ersetzen.

Als Korrelator C wird ein selbstleitender P-Kanal-Sperrschicht-Feldeffekttransistor 27 verwendet, dessen Gate normalerweise tief liegt, wodurch er leitend ist und damit jeder mögliche Störpuls kurzgeschlossen wird. Nur während des Pulses liegt das Gate hoch und der JFET 27 sperrt und lässt damit den Ausgangsimpuls und Sperrpuls durch.

Der Schwellwertdetektor N besteht aus dem selbstleitenden N-Kanal-Sperrschicht-Feldeffekttransistor 28 und der Haltestufe mit Kondensator 29 und dem hochohmigen Widerstand 30. Bei jedem Impuls wird durch den negativen Sperrpuls der FET 28 leitend gemacht. Dies erzeugt über Transistor 31 mit Basiswiderstand 32 einen Rückstellpuls. Gleichzeitig wird über die Vorwärtsdiode Gate-Source des FET 28 der Kondensator 29 aufgeladen. Solange die Pulshöhe unverändert bleibt, bleibt der Kondensator 29 im wesentlichen auf dem gleichen Potential.

Ueber den Widerstand 30 entlädt er sich ganz wenig und wird beim nächsten Puls wieder auf das vorhergehende Potential aufgeladen. Bei sehr langsamen Aenderungen der Pulshöhe folgt das Potential des Kondensators 29 entsprechend. Falls Rauch in den Detektor eindringt, wird der Puls am Gate des FET 28 betragsmässig kleiner. Falls er klein genug wird, wird der FET während des Pulses nicht mehr leitend, wodurch kein Rückstellimpuls mehr erzeugt wird.

Die Integrationsstufe I besteht aus einem Zähler 33 (z.B. 4024), welcher Zählimpulse vom Oszillator bei jedem Strahlungsimpuls erhält. Solange Rückstellimpulse erzeugt werden, wird er aber bei jedem Puls auch wieder auf 0 zurückgestellt. Bei Ausbleiben der Rückstellimpulse geht nach 2ₙ-¹Pulsen der Ausgang Q_{"} hoch.

Die Kippstufe K besteht aus dem Thyristor 34, der vom Ausgang Q des Zählers angesteuert wird. Die Zenerdiode 35 erzeugt eine Spannung (z.B. 6 V), um den Alarmzustand vom Störzustand zu unterscheiden.

Die Ueberwachungsschaltung U besteht aus dem Spannungsteiler mit Widerständen 37 und 38 und dem Thyristor 36. Der Widerstand 3 misst den Strom durch die Strahlungsquelle 1. Sobald dieser infolge Verschmutzung oder Alterung der Strahlungsquelle 1 zu hoch wird, wird der Thyristor 36 angesteuert und damit Störung angezeigt.

Die angegebene Schaltung ist nur ein Beispiel. Es lassen sich auch Teile weglassen, wie z.B. Ueberwachungschaltung U oder der Korrelator C. Die verschiedenen Elemente lassen sich auch anders ausbilden, z.B. kann die Differenzierung des Schwellenwertdetektors auch digital mit einem Zähler und einem Digital/Analog-Wandler erfolgen, wie dies in Fig. 3 dargestellt wird.

Ueber den Kopplungskondensator 39 wird das Pulssignal zu der Spannung an dem aus den Widerständen 40 und 41 gebildeten Spannungsteiler addiert und an den negativen Eingang der Komparatoren 45 und 46 geführt. Diese erhalten auf ihren positiven Eingang Spannungen, die durch die Widerstände 42, 43 und 44 erzeugt werden. Am Ende jedes Pulses erzeugt je nach dem Zustand des Komparators 46 der Zählimpuls, welcher mit dem Element 49 invertiert wird, einen um 1 höheren oder tieferen Zustand des Zählers 47 (z.B. 14516). Der Zustand des Zählers 47 erzeugt über den parallelen Digital/Analog-Wandler 48 die Eingangsgleichspannung über die Widerstände 41 und 40. Durch diese Schaltung wird erreicht, dass im Ruhezustand die Pulsspannung am negativen Eingang gerade um die Spannung am positiven Eingang des Komparators 46 pendelt. Bei schneller Verminderung des Betrages des Pulses kann der Zähler 47 diese Spannung nicht nachführen. Sobald der Puls die Spannung am positiven Eingang des Komparators 45 nicht mehr erreicht, wird kein Rückstellimpuls mehr erzeugt und der Zähler 33 wird nicht mehr rückgestellt. Diese Art von Schaltung lässt sich natürlich auch in einer Detektorschaltung ohne Sperrpuls verwenden.

## Patentansprüche

1. Rauchdetektor mit einer Strahlungsquelle (1), einem ausserhalb des direkten Strahlungsbereichs der Strahlungsquelle (1) angeordneten, bei Anwesenheit von Rauch im Strahlungsbereich durch Streustrahlung beaufschlagten und Ausgangssignale abgebenden Strahlungsempfänger (16), einer im direkten Strahlengang der Strahlungsquelle (1) nahe bei dem Strahlungsempfänger (16) angeordneten Referenzzelle (12), welche die Ausstrahlung der Strahlungsquelle (1) steuert und einer Auswerteschaltung, welche einen Strahlungsaufnehmer (A) und einen Schwellenwertdetektor (N) aufweist, der ein Signal an eine Kippstufe (K) zur Abgabe eines Alarmsignals weiterleitet, wenn die Höhe der Ausgangssignale einen vorgegebenen Schwellenwert überschreitet, dadurch gekennzeichnet, dass die Strahlungsquelle (1) impulsweise betrieben wird und dass in dem Schwellenwertdetektor (N) Schaltelemente (28, 29, 30) vorhanden sind, welche bei einer langsamen Aenderung der Höhe der Ausgangsimpulse der Referenzzelle (12) den Schwellenwert mit einer Zeitkonstante von mehr als einer Minute der Höhe der Ausgangsimpulse anpassen.

2. Rauchdetektor gemäss Patentanspruch 1, dadurch gekennzeichnet, dass der Rauchdetektor ein zylindrisches Gehäuse aufweist, welches mit seiner Oberseite an der Decke des zu überwachenden Raumes befestigt ist, dass die Strahlungsquelle (1) an der Unterseite des Zylinders axial angeordnet ist, dass der Strahlungsempfänger (16) in der Achse des Zylinders über der Strahlungsquelle (1) und die Referenzzelle (12) ausserhalb der Achse des Zylinders oberhalb der Strahlungsquelle (1) angeordnet ist.

3. Rauchdetektor gemäss einem der Patentansprüche 1 und 2, dadurch gekennzeichnet, dass die Referenzzelle (12) ein Fototransistor oder eine Fotodiode ist.

4. Rauchdetektor gemäss einem der Patentansprüche 1 bis 3, dadurch gekennzeichnet, dass der Rauchdetektor Mittel aufweist, welche bei jedem Puls den Strom der Strahlungsquelle (1) so regeln, dass die Referenzzelle ein vorgegebenes Signal erzeugt.

5. Rauchdetektor gemäss einem der Patentansprüche 1 bis 3, dadurch gekennzeichnet, dass der Rauchdetektor Mittel aufweist, welche bei jedem Puls den Strom der Strahlungsquelle (1) auf ein bestimmtes Niveau regeln, wobei dieses Niveau durch die Referenzzelle (12) langsam nachgeregelt wird.

6. Rauchdetektor gemäss einem der Patentansprüche 1 bis 5, dadurch gekennzeichnet, dass der Rauchdetektor einen Kondensator (29) aufweist, welcher durch einen Ausgangsimpuls auf ein bestimmtes Potential aufgeladen wird und dass weitere Mittel (28) vorhanden sind, welche den Schwellenwert, bei dessen Ueberschreitung ein Signal weitergegeben wird, in gleichbleibender Spannung zum Potential am Kondensator (29) halten.

7. Rauchdetektor gemäss einem der Patentansprüche 1 bis 6, dadurch gekennzeichnet, dass Mittel (24, 25) vorhanden sind, welche einen Sperrpuls erzeugen, dass weitere Mittel (N) vorhanden sind, welche bei Unterschreitent des Betrages der Differenz von Sperrpuls und Ausgangsimpuls ein Rückstellsignal erzeugen, welches einen nachgeschalteten Integrator (I) rückstellt.

8. Rauchdetektor gemäss Patentanspruch 6, dadurch gekennzeichnet, dass das langsam nachführende Mittel (28) für die Schwellenwertdetektion durch einen Sperrschicht-Feldeffekttransistor (28) gebildet wird mit einem Haltekondensator (29) am Gate, wobei die Aufladung des Kondensators (29) über die Gate-Source-Diode erfolgt.

9. Rauchdetektor gemäss einem der Patentansprüche 1 bis 5 und 7, dadurch gekennzeichnet, dass das Mittel zur langsamen Nachführung des Schwellenwertes durch einen Vorwärts/Rückwärts-Zähler (47) und Digital/Analog-Wandler (48) gebildet wird.

10. Rauchdetektor gemäss Patentanspruch 9, dadurch gekennzeichnet, dass ein Komparator vorhanden ist, welcher den Vorwärts/Rückwärts-Zähler (47) vorwärts oder rückwärts steuert und dass der durch den Zähler (47) gesteuerte Digital/Analog-Wandler (48) die Gleichspannung, zu welcher der Ausgangimpuls addiert wird, steuert.

11. Rauchdetektor gemäss einem der Patentansprüche 6 bis 10, dadurch gekennzeichnet, dass ein Zähler (33) nachgeschaltet ist, welcher nach einer vorgegebenen Zahl von Ausgangimpulsen für Rauch über dem Schwellenwert eine Kippstufe (K) ansteuert.

12. Rauchdetektor gemäss einem der Patenansprüche 1 bis 11, dadurch gekennzeichnet, dass Mittel (U) vorhanden sind, welche den Strom durch die Strahlungsquelle (1) messen und bei Ueberschreiten dieses Stroms über einen vorgegebenen Schwellenwert ein Störsignal abgeben.

13. Rauchdetektor gemäss Patentanspruch 12, dadurch gekennzeichnet, dass ein Thyristor (36) vorgesehen ist, der bei Vorliegen eines Störsignals ausgelöst wird.

14. Rauchdetektor gemäss Patentanspruch 12, dadurch gekennzeichnet, dass ein das Störsignal auslösender Oszillator vorgesehen ist, welcher in einem Zeitabstand von 20 bis 200 Sekunden die Leitungen L1 und L2 0,5 bis 10 Sekunden lang kurzschliesst.

## Claims

1. Smoke detector having a radiation source (1), a radiation receiver (16) arranged externally of the direct radiation region of the radiation source (1), said radiation receiver in the presence of smoke in the radiation region being impinged by scattered radiation and delivering output pulses, a reference cell (12) located in the direct beam of the transmitted radiation emanating from the radiation source (1) and arranged near to the radiation receiver (16), said reference cell controlling the transmission of radiation from the radiation source (1) and an evaluation circuit comprising a radiation acceptor circuit (A) and a threshold value detector (N), which, when the amplitude of the output pulses of the radiation receiver (16) exceeds a predetermined threshold value, deliver a signal to a toggle stage (K) for outputting an alarm signal, characterized in that said radiation source is operated in a pulsed mode and that there are provided in the threshold value detector (N) switching elements (28, 29, 39), which in the presence of a slow change of the amplitude of the output pulses of the reference cell (12), adjust the threshold value to the amplitude of said output pulses so as to have a time-constant greater than one minute.

2. Smoke detector according to patent claim 1, characterized in that the smoke detector comprises a cylindrical housing, which is fastened with its upper surface to the ceiling of the room to be monitored, and further characterized in that the radiation source (1) is positioned at the lower surface of the cylinder in its axis and that the radiation receiver (16) is positioned in the axis of the cylinder above the radiation source (1) and the reference cell (12) outside of the axis of the cylinder above the radiation source (1).

3. Smoke detector according to anyone of the patent claims 1 and 2, characterized in that the reference cell (12) is a phototransistor or a photodiode.

4. Smoke detector according to anyone of the patent claims 1 to 3, characterized in that the smoke detector comprises means which in the presence of each pulse regulates the current of the radiation source (1) such that the reference cell generates a predetermined signal.

5. Smoke detector according to anyone of the patent claims 1 to 3, characterized in that the smoke detector comprises means which regulates during each pulse the current of the radiation source (1) to a predetermined level, said reference cell (12) slowly adjusting said level.

6. Smoke detector according to anyone of the patent claims 1 to 5, characterized in that the smoke detector comprises a capacitor (29) which is charged by a received pulse to a predetermined potential, and further means (28) for maintaining the threshold value, the exceeding of which delivers a signal to a constant voltage to the potential appearing at said capacitor (29).

7. Smoke detector according to anyone of the patent claims 1 to 6, characterized in that means (24, 25) are provided for producing a blocking pulse, that further means (N) are provided for generating a reset signal when the value of the difference of the blocking pulse and received pulse falls below a predetermined value, which reset signal resets an integrator (I) arranged after said means (N).

8. Smoke detector according to patent claim 6, characterized in that said means (28) for the slow adjustment of the threshold value deetection is formed by a depletion layer-field-effect transistor (28) with a holder capacitor (29) provided at the gate of said depletion layer-field-effect transistor (28).

9. Smoke detector according to anyone of the patent claims 1 to 5 and 7, characterized in that said means for the slow adjustment of the threshold value is formed by an up-down counter (47) and a digital-to-analog converter (48).

10. Smoke detector according to patent claim 9, characerized in that a comparator is provided which controls the updown counter (47) for up or down counting and that the digital-to-analog- converter (48) which is controlled by the counter (47) controls a direct-current voltage to which there is added the received pulse.

11. Smoke detector according to anyone of the patent claims 6 to 10, characterized in that a subsequently connected counter (33) is provided which after a predetermined number of smoke receiving pulses above the threshold value controls the toggle stage (K).

12. Smoke detector according to anyone of the patent claims 1 to 11, characterized in that means (U) are provided for measuring the current flowing through the radiation source (1) and delivering a disturbance signal when such current exceeds a predetermined threshold value.

13. Smoke detector according to patent claim I2,characterized in that a thyristor (36) is provided which is triggered in the presence of a disturbance signal.

14. Smoke detector according to patent claim 12, characerized in that an oscillator short- circuiting lines L₁ and L₂ of said smoke detector for 0,5 to 10 second at a time interval of 20 to 200 seconds.

## Revendications

1. Détecteur de fumée comportant une source de rayonnement (1), un récepteur de rayonnement (16) qui est disposé en dehors de la zone du rayonnement direct de la source de rayonnement (1), qui, en présence de fumée dans la zone du rayonnement, est chargé par un rayonnement diffus et émet des signaux de sortie, une cellule de référence (12) qui est disposée dans la trajectoire directe du rayonnement de la source de rayonnement (1), près du récepteur du rayonnement (16), et commande le rayonnement issu de la source de rayonnement (1 ainsi qu'un circuit d'évaluation pourvu d'un récepteur de rayonnement (A) et d'un détecteur de valeur de seuil (N) qui transmet un signal à un étage à bascule pour émettre un signal d'alarme dans le cas où le niveau des signaux de sortie dépasse une valeur de seuil prédéterminée, caractérisé par le fait que la source de rayonnement (1) fonctionne de façon impulsionnelle et que dans le détecteur de valeur de seuil (N) sont prévus des éléments de commutation (28, 29, 30) qui, dans le cas d'une lente modification du niveau des impulsions de sortie de la cellule de référence (12), adaptent la valeur de seuil avec une constante de temps de plus d'une minute au niveau des impulsions de sortie.

2. Détecteur de fumée selon la revendication 1, caractérisé par le fait que le détecteur de fumée comporte un boîtier cylindrique qui est fixé par son côté supérieur au plafond du local à surveiller, que la source de rayonnement (1) est disposée axialement sur le côté inférieur du cylindre, que le récepteur du rayonnement (16) est disposé dans l'axe du cylindre, au-dessus de la source de rayonnement et la cellule de référence (12) est disposée, hors de l'axe du cylindre, au-dessus de la source de rayonnement (1).

3. Détecteur de fumée selon l'une des revendications 1 et 2, caractérisé par le fait que la cellule de référence (12) est un phototransistor ou une photodiode.

4. Détecteur de fumée selon l'une des revendications 1 à 3, caractérisé par le fait que le détecteur de fumée comporte des moyens qui, à chaque impulsion, reglent le courant de la source de rayonnement (1) de manière que la cellule de référence produise un signal prédéterminé.

5. Détecteur de fumée selon l'une des revendications 1 à 3, caractérisé par le fait que le détecteur de fumée comporte des moyens qui, à chaque impulsion, règlent le courant de la source de rayonnement (1) à un niveau déterminé, ce niveau étant lentement ajusté par la cellule de référence (12).

6. Détecteur de fumée selon l'une des revendications 1 à 5, caractérisé par le fait que le detecteur de fumée comporte un condensateur (29) qui est chargé, par une impulsion de réception, à un potentiel déterminé, et que d'autres moyens (28) sont prévus qui maintiennent la valeur de seuil, au dépassement de la quelle un signal est transmis, à une tension invariable par rapport au potentiel au niveau du condensateur (29).

7. Détecteur de fumée selon l'une des

revendications 1 à 6, caractérisé par le fait que des moyens (24, 25) sont prévus qui produisent une impulsion de blocage, que d'autres moyens (N) sont prévus qui produisent un signal de remise à l'état initial lorsqu'on passe en-dessous de la valeur de la différence entre impulsion de blocage et impulsion de réception, ledit signal ramenant dans son état de départ l'intégrateur (1) monté en aval.

8. Détecteur de fumée selon la revendication 6, caractérisé par le fait que le moyen (28) de poursuite lente pour la détection de la valeur de seuil est constitué par un transistor à effet de champ et à barrière de charge d'espace (28), avec un condensateur d'arrêt (29) sur la grille, la charge du condensateur (29) ayant lieu par l'intermédiaire de la diode formée par la grille et la source.

9. Détecteur de fumée selon l'une des revendications 1 à 5 et 7, caractérisé par le fait que le moyen pour la poursuite lente de la valeur de seuil est constitué par un compteur progressif/dégressif (47) et par un convertisseur numérique/analogique (48).

10. Détecteur de fumée selon la revendication 9, caractérisé par le fait qu'il est prévu un comparateur qui commande le compteur progressif/dégressif (47) dans le sens progressif ou dégressif et que le convertisseur numérique/analogique (48), qui est commandé par le compteur (47), commande la tension continue à laquelle est additionnée l'impulsion de réception.

11. Détecteur de fumée selon l'une des revendications 6 à 10, caractérisé par le fait qu'un compteur (33) est monté en aval, lequel compteur attaque un étage à bascule (K), après un nombre prédéterminé d'impulsions de réception de fumée, au delà da la valeur de seuil.

12. Détecteur de fumée selon l'une des revendications 1 à 11, caractérisé par le fait que des moyens (U) sont prévus, qui mesurent le courant passant par la source de rayonnement (1) et qui, lors du dépassement de ce courant au-delà d'une valeur de seuil prédéterminée, émettent un signal de dérangement.

13. Détecteur de fumée selon la revendication 12, caractérisé par le fait qu'il est prévu un thyristor (36) qui est déclenché lors de la présence d'un signal de dérangement.

14. Détecteur de fumée selon la revendication 12, caractérisé par le fait qu'il est prévu un oscillateur qui déclenche un signal de dérangement, lequel oscillateur court-circuite dans un intervalle de temps de 20 à 200 secondes, les conducteurs L1 et L2 pour une durée de 0,5 à 10 secondes.
